# EUROPÄISCHE PATENTSCHRIFT

(11) **EP 1 238 191 B1**
(45) Veröffentlichungstag und Bekanntmachung des Hinweises auf die Patenterteilung: **20.07.2005**
(21) Anmeldenummer: 00988687.0
(22) Anmeldetag: 05.12.2000
(51) Int. Cl.: F02F 3/22, F16B 2/24

(54) **UNTERE ABDECKUNG EINES KÜHLRAUMES FÜR KOLBEN VON VERBRENNUNGSMOTOREN**
BOTTOM COVERING OF A COOLING CHAMBER FOR PISTONS OF INTERNAL COMBUSTION ENGINES
RECOUVREMENT INFERIEUR DE LA CHAMBRE DE REFROIDISSEMENT POUR PISTONS DE MOTEURS A COMBUSTION INTERNE

(30) Priorität: 17.12.1999 DE 19960913
(43) Veröffentlichungstag der Anmeldung: 11.09.2002
(73) Patentinhaber: MAHLE GMBH, D-70376 Stuttgart (DE)
(72) Erfinder: KELLER, Klaus, 73547 Lorch (DE); KEMNITZ, Peter, 71397 Leutenbach (DE); LOCHMANN, Roland, 71672 Marbach (DE)
(86) Internationale Anmeldenummer: PCT/DE2000/004358
(87) Internationale Veröffentlichungsnummer: WO 2001/044645

(56) Entgegenhaltungen:
- AU-B- 529 170
- CH-A- 348 574
- DD-A- 91 162
- US-A- 3 221 718
- US-A- 5 261 363

## Beschreibung

Die Erfindung betrifft eine untere Abdeckung eines Kühlraumes für Kolben von Verbrennungsmotoren nach dem Oberbegriff des Anspruchs 1.

Derartige Abdeckungen sind z. B. bekannt aus der US 3,221,718, US 4,377,967 A oder aus der DD-PS 91162. In Fig. 4 und Fig. 5 der US 4,377,967 ist ein Standrohr 38 dargestellt, das eine bestimmte Füllhöhe oberhalb der Abdeckung bzw. in dem Napf 70 gewährleisten soll. Das Standrohr besteht aus Metall und ist durch Löten oder Schweißen mit der Abdeckung verbunden. Bei der DE-PS 91162 ragt ein Einspritzröhrchen 15 sowohl nach oben in den Kühlkanal hinein als auch als rohrartiger Zulauf nach unten in Richtung einer Öl-Spritzdüse 17. Die Art der Befestigung des Einspritzröhrchens am Kühlkanal ist nicht erkennbar. Es ist davon auszugehen, daß das Einspritzröhrchen ebenfalls mit dem Blechkühlkanal 13 verschweißt oder verlötet ist.

Das Verschweißen oder Verlöten eines Standrohres bzw. eines Zulaufes in der Abdeckung stellt jedoch einen aufwendigen Fertigungsschritt dar.

Die Erfindung beschäftigt sich daher mit dem Problem, ein Standrohr bzw. einen Zulauf auf einfache Weise an einer unteren Kühlraumabdeckung eines Kolbens zu befestigen. Dieses Problem wird gelöst durch das kennzeichnende Merkmal des Anspruchs 1. Vorteilhafte Weiterbildungen sind Gegenstand der Unteransprüche.

Durch das Einrasten bzw. Einclipsen eines Standrohres oder eines Zulaufrohres in die Abdeckung ist eine sehr einfache und kostensparende Befestigung gegeben.

Das einzuclipsende Bauteil besteht vorteilhaft aus Kunststoff, da bei Kunststoff die federnd einrastenden Teile gleichzeitig mit der Herstellung des Standrohres angeformt werden können. Als Herstellverfahren ist Kunststoffspritzgießen zweckmäßig. Für höhere Belastungen kann das einzuclipsende Bauteil auch aus Metall bestehen.

Vorteilhaft weisen erfindungsgemäße einclipsbare Standrohre einen von der Kreisringform abweichenden, insbesondere ovalen Querschnitt auf.

Die Anwendung ist insbesondere vorgesehen für etwa kreisringförmige untere Abdeckungen von Kühlkanälen, die gemäß DE 4208037 C durch eine auf ihrem Umfang mindestens zweigeteilte, radial fixierte gespannte Tellerfeder gebildet ist, die radial innen und außen an axial entgegengesetzten Seiten frei an Auflagern anliegt, wie im folgenden in Fig. 1 dargestellt.

Die untere Abdeckung des Kühlraumes kann aber auch einstükkig mit Kolbengrundkörper vorliegen, z.B. bei geschweißten Kolben, insbesondere durch Reibschweißen hergestellten Kolben.

Die Erfindung wird im folgenden anhand einer Zeichnung näher erläutert. Es zeigt:
- Fig. 1: eine erfindungsgemäße untere Abdeckung eines Kühlraums in einem Kolben
- Fig. 2: ein in eine Kühlraumabdeckung einclipsbares Standrohr (Querschnitt, Draufsicht).

Ein Pendelschaftkolben 1 weist einen Kühlkanal 2 auf, der nach unten durch eine Abdeckung 3 in Form einer zweigeteilten Tellerfeder verschlossen ist. In der Abdeckung 3 ist ein Standrohr 4 - das auch als Zulauf ausgebildet ist - durch Einrasten fixiert.

Das Standrohr 4 wird bei der Montage von unten in die Abdeckung 3 eingeschoben. Dabei wird der Bereich mit den Rastnasen 5 elastisch nach innen verformt und federt, sobald die Anlagefläche 6 an der Abdeckung 3 anliegt, in die Einrastposition, indem das Standrohr 4 mit der direkt unterhalb der Rastnasen 5 liegenden Nut in die Abdeckung 3 einrastet. In seinem unteren Bereich 7 ist das Standrohr trichterförmig aufgeweitet.

## Patentansprüche

1. Untere Abdeckung (3) eines Kühlraumes (2) für Kolben (1) von Verbrennungsmotoren, insbesondere etwa kreisringförmige Abdeckung oder Teil einer insgesamt etwa kreisringförmigen Abdeckung, mit einem rohrartigen Zulauf (4) und/oder einem rohrartigen Standrohr (4), die jeweils an der Abdekkung (3) befestigt sind,
**dadurch gekennzeichnet,**
**daß** der rohrartige Zulauf (4) und/oder das Standrohr (4) durch eine Rastverbindung oder durch Einclipsen an der Abdekkung befestigt sind/ist.

2. Untere Abdeckung (3) eines Kühlraumes (2) für Kolben nach Anspruch 1,
**dadurch gekennzeichnet,**
**daß** der rohrartige Zulauf (4) oder das Standrohr (4) aus Kunststoff bestehen.

3. Untere Abdeckung (3) eines Kühlraumes (2) für Kolben (1) nach Anspruch 1 oder 2,
**dadurch gekennzeichnet,**
**daß** der Querschnitt des rohrartigen Zulaufs (4) bzw. des Standrohrs (4) von der Kreisringform abweicht.

4. Untere Abdeckung (3) eines Kühlraumes (2) für Kolben (1) nach Anspruch 3,
**dadurch gekennzeichnet,**
**daß** der Querschnitt oval ist.

## Claims

1. A bottom covering (3) of a cooling chamber (2) for pistons (1) of internal combustion engines, in particular a roughly annular covering or part of an overall roughly annular covering, having a tubular inlet (4) and/or a tubular grommet (4) which are in each case fastened to the covering (3),
**characterised in that** the tubular inlet (4) and/or the grommet (4) is/are fixed on the covering by a detent connection or by clipping.

2. A bottom covering (3) of a cooling chamber (2) for pistons according to Claim 1,
**characterised in that** the tubular inlet (4) or the grommet (4) is made of plastic.

3. A bottom covering (3) of a cooling chamber (2) for pistons (1) according to Claim 1 or 2,
**characterised in that** the cross section of the tubular inlet (4) or of the grommet (4) deviates from the circular shape.

4. A bottom covering (3) of a cooling chamber (2) for pistons (1) according to Claim 3,
**characterised in that** the cross section is oval.

## Revendications

1. Recouvrement inférieur (3) d'une chambre de refroidissement (2) pour pistons (1) de moteurs à combustion interne, notamment recouvrement sensiblement en forme de couronne circulaire ou partie d'un recouvrement dans son ensemble sensiblement en forme de couronne circulaire, comprenant une arrivée de type tube (4) et/ou un tuyau vertical de type tube (4), qui sont fixés chacun au recouvrement (3),
**caractérisé en ce**
**que** l'arrivée de type tube (4) et/ou le tuyau vertical (4) sont fixés au recouvrement par un assemblage encliquetable ou par agrafage.

2. Recouvrement inférieur (3) d'une chambre de refroidissement (2) pour pistons selon la revendication 1,
**caractérisé en ce**
**que** l'arrivée de type tube (4) ou le tuyau vertical (4) est constitué de matière plastique.

3. Recouvrement inférieur (3) d'une chambre de refroidissement (2) pour pistons (1) selon la revendication 1 ou 2,
**caractérisé en ce**
**que** la section transversale de l'arrivée de type tube (4) et/ou du tuyau vertical (4) s'écarte de la forme en couronne circulaire.

4. Recouvrement inférieur (3) d'une chambre de refroidissement (2) pour pistons (1) selon la revendication 3,
**caractérisé en ce**
**que** la section transversale est ovale.
